# EUROPÄISCHE PATENTANMELDUNG

(11) **EP 3 219 839 A1**
(43) Veröffentlichungstag der Anmeldung: **20.09.2017**
(21) Anmeldenummer: 16201766.9
(22) Anmeldetag: 01.12.2016
(51) Int. Cl.: D04B 1/16

(54) **VERPACKUNGSMATERIAL UND VERFAHREN ZUR HERSTELLUNG EINES VERPACKUNGSMATERIALS**

(30) Priorität: 14.03.2016 DE 102016104675
(71) Anmelder: Ebnet, Josef, 93491 Stamsried/Cham (DE)
(72) Erfinder: Ebnet, Josef, 93491 Stamsried/Cham (DE)
(74) Vertreter: Bergmeier, Werner

(57) **Zusammenfassung**

Die Erfindung betrifft ein Verpackungsmaterial aus einem textilen Flächengebilde (1) zur Aufnahme wenigstens eines Bauteils, wobei das textile Flächengebilde (1) als Maschenware (5) ausgebildet ist. Erfindungsgemäß ist die Maschenware (5) aus einem endlosen Monofilgarn (3) und/oder einem Multifilgarn (4) hergestellt. Ferner betrifft die Erfindung ein Verfahren zur Herstellung eines Verpackungsmaterials aus einer Sandwichstruktur (17).

## Beschreibung

Die vorliegende Erfindung betrifft ein Verpackungsmaterial aus einem textilen Flächengebilde zur Aufnahme wenigstens eines Bauteils, wobei das textile Flächengebilde als Maschenware ausgebildet ist.

Des Weiteren betrifft die Erfindung ein Verfahren zur Herstellung eines Verpackungsmaterials aus einer Sandwichstruktur, bei welchem ein textiles Flächengebilde aus Maschenware mit einer Flächenverstärkung verbunden wird, und ein Gewebe, das textile Flächengebilde und die Flächenverstärkung miteinander verbunden werden, so dass die Flächenverstärkung zwischen dem Gewebe und dem textilen Flächengebilde angeordnet ist.

Aus dem Stand der Technik sind vielfältige Verpackungsmaterialien bekannt. Verpackungsmaterialien müssen je nach zu transportierendem Bauteil unterschiedliche Qualitätsmerkmale aufweisen. So können robuste Stahlbauteile einfach in Kunststoffbehältern zum Zielort gebracht oder gelagert werden. Hochsensible Lackbauteile müssen hingegen so verpackt werden, dass keine Kratzer durch das Material der Verpackung selbst entstehen können. Die für Verpackungen eingesetzten Materialien, insbesondere deren Oberfläche, franst häufig jedoch sehr schnell aus oder verschleißt recht schnell. Bei der Aufnahme von Bauteilen entstehen durch solche Fransen Microkratzer auf der empfindlichen Lackierung. Weiterhin verhaken sich Bauteile oft in abstehenden Fransen, wodurch die Gefahr einer Beschädigung des Bauteils selbst und auch der Verpackung enorm steigt. Die häufig verwendeten Webwaren für Verpackungen weisen zudem eine geringe Dehnbarkeit auf, so dass kleine Beanspruchungen bereits zur Beschädigung der Webware führen können.

Aufgabe der vorliegenden Erfindung ist es somit, ein Verpackungsmaterial bereitzustellen, dessen Struktur verschleißarm und somit zuverlässiger ist.

Die Aufgabe wird gelöst durch ein Verpackungsmaterial aus einem textilen Flächengebilde sowie ein Verfahren zur Herstellung eines Verpackungsmaterials gemäß den unabhängigen Patentansprüchen.

Vorgeschlagen wird ein Verpackungsmaterial aus einem textilen Flächengebilde zur Aufnahme wenigstens eines Bauteils. Das textile Flächengebilde ist als Maschenware ausgebildet. Erfindungsgemäß ist die Maschenware aus einem endlosen Monofilgarn und/oder einem endlosen Multifilgarn hergestellt.

Das Monofilgarn wird vorzugsweise durch ein Schmelzspinnverfahren hergestellt, bei welchem das synthetische und/oder natürliche Fasermaterial durch eine einzelne Spinndüse gepresst und verfestigt wird. Ebenso wird das Multifilgarn vorzugsweise durch das Schmelzspinnverfahren hergestellt, wobei das Fasermaterial jedoch durch mehrere Spinndüsen gepresst wird, so dass das Multifilgarn ausgebildet ist. Hierdurch ist es je nach Verwendung des Verpackungsmaterials möglich, die Eigenschaften des textilen Flächengebildes beispielsweise durch ein anderes Material oder die Garndicke, individuell daran anzupassen.

Durch den Einsatz des endlosen Multifilgarns bzw. des endlosen Monofilgarns ist zudem eine glatte und geschmeidige Oberfläche ausgebildet, die keine abstehenden Faserenden aufweist. Mikrokratzer an zu transportierenden Bauteilen können somit effektiv verhindert und auch sensible Bauteile mit lackierten und/oder empfindlichen Oberflächen beschädigungsfrei transportiert werden. Aufgrund der ausgebildeten Maschenware besteht eine hohe Dehnbarkeit, welche es erlaubt sich dem zu verpackenden Material bis zu einem gewissen Grad anzupassen. Somit können auch komplexe Geometrien geschützt werden. Derartige hochsensible Verpackungsmaterialien sind vorzugsweise zum Transport von lackierten und/oder leicht verbeulbaren Bauteilen vorgesehen.

Zur Ausbildung des Verpackungsmaterials wird das textile Flächengebilde vorzugsweise derart gefaltet, dass die Kanten des textilen Flächengebildes verdeckt angeordnet sind. Die Ränder des textilen Flächengebildes ragen hierdurch nicht in den für das Bauteil vorgesehenen Stauraum, wodurch einer Beschädigung des Bauteils effektiv vorgebeugt wird. Zudem entfällt der zeitaufwändige Schritt des Säumens abstehender Stoffränder. Mit dem Verpackungsmaterial können einzelne Taschen, Gefache für eine Vielzahl von Bauteilen oder Schutzumschläge ausgebildet werden.

Vorteilhafterweise ist die Maschenware ein Gewirke oder ein Gestrick. Ist die Maschenware ein Gewirke, so sind vorzugsweise das endlose Monofilgarn und/oder das endlose Multifilgarn jeweils derart verschlungen, so dass ein im Wesentlichen gekreuzter Maschenverlauf ausgebildet ist. Das Gewirke ist vorzugsweise ein Einfadengewirke bzw. eine Kulierwirkware. Das gewirkte Flächengebilde lässt sich nur schwer aufziehen, so dass das Risiko einer Laufmaschenbildung deutlich reduziert ist. Gewirke und Gestricke weisen eine hohe Längs- und Querelastizität auf. Zur Ausbildung der Maschenware, insbesondere einzelner Maschenreihen, wird vorzugsweise ein querlaufendes Monofilgarn oder Multifilgarn zu Schlaufen gelegt. Die Maschenreihen werden durch ineinandergreifende Schlaufen wirksam miteinander verbunden. Das Verpackungsmaterial hält somit hohen Beanspruchungen stand und ist zudem gegenüber den Bauteilen äußerst flexibel ausgebildet.

Weiterhin ist es von Vorteil, wenn das Monofilgarn und/oder das Multifilgarn aus einer Kunstfaser ausgebildet werden. Die Kunstfaser ist dabei vorzugsweise ein Polyamid oder Nylon. Ebenso ist es denkbar, dass die Kunstfaser eine andere synthetische Chemiefaser, wie Polyester oder Polyacryl ist. Das dadurch bereitgestellte Mono- und/oder Multifilgarn weist eine hohe Scheuerfestigkeit, gute Dressierbarkeit sowie hohe Weichheit auf, wodurch die Eigenschaften des Verpackungsmaterials äußerst positiv beeinflusst werden. Das Flächengebilde ist, insbesondere durch die verwendeten Kunstfasern, vorzugsweise schmutzabweisend ausgebildet.

Einen weiteren Vorteil stellt es dar, wenn das Monofilgarn und/oder das Multifilgarn ungedreht und/oder ungezwirnt verarbeitet ist. Hierdurch ist die Flexibilität des Monofilgarn und/oder des Multifilgarns und somit des Verpackungsmaterials gewährleistet. Sollte die Reißfestigkeit des Flächengebildes jedoch weiter erhöht werden müssen, ist es ebenso denkbar, dass das Mono- und/oder Multifilgarn gezwirnt oder gedreht vorliegt.

Zudem ist es von Vorteil, wenn das textile Flächengebilde dehnbar ist, so dass sich das textile Flächengebilde an das Bauteil anpasst. Die Dehnbarkeit des Flächengebildet wird vorzugsweise durch die gewählte Maschenware, insbesondere das Gewirke oder Gestricke, vorgegeben. So weist eine Kettenwirkware üblicherweise eine geringere Dehnbarkeit auf als ein Gestrick oder ein Einfadengewirke, insbesondere eine Kulierwirkware. Um die Elastizität und Dehnbarkeit des Flächengebildes zu vergrößern, wird vorzugsweise ein einzelnes endloses Monofilgarn bzw. Multifilgarn zur Herstellung des Gewirkes und/oder des Gestrickes verwendet. Die Dehnbarkeit des Flächengebildes kann somit individuell an die zu transportierenden Bauteile angepasst werden.

Vorteilhafterweise weist das textile Flächengebilde eine Strukturseite und eine Glattseite auf. Alternativ weist das textile Flächengebilde vorteilhafterweise beidseitig die Strukturseite oder beidseitig die Glattseite auf. Die Herstellung der Maschenware erfolgt vorzugsweise maschinell, wobei durch das Wirken, insbesondere das Verschlingen, des Monofilgarns bzw. des Multifilgarns auf der Strukturseite Knoten und dickere Stellen ausgebildet werden. Die Strukturseite ist somit vorzugsweise rau, ungleichmäßig und nahezu glanzlos. Die Glattseite ist hingegen vorzugsweise glatt, gleichmäßig und glänzend. Je feiner das Monofilgarn und/oder das Multifilgarn ausgebildet sind, umso glatter ist die Glattseite und/oder umso rauer ist die Strukturseite. Die Charakteristik des textilen Flächengebildes kann somit durch die Auslegung des Herstellungsverfahrens und des verwendeten Mono- und/oder Multifilgarns einfach und kostengünstig beeinflusst werden.

Das textile Flächengebilde weist vorteilhafterweise eine Garnfeinheit von bis zu 200 dtex auf. Die Garnfeinheit wird vorzugsweise je nach Einsatz des Verpackungsmaterials angepasst. Um lackierte Bauteile zu transportieren, wird vorzugsweise eine hohe Garnfeinheit, insbesondere ein hoher dTex-Wert, angestrebt. Ebenso kann die Garnfeinheit durch das Flächengewicht angegeben werden. Das bevorzugte Flächengewicht des textilen Flächengebildes beträgt 120 bis 180 g/m².

Die Strukturseite ist vorteilhafterweise mit einer Flächenverstärkung verbunden, insbesondere aufkaschiert, verklebt oder vernäht. An der rau ausgebildeten Strukturseite können Bindemittel ideal angebracht werden, so dass die Flächenverstärkung sicher mit dieser verbunden werden kann. Ebenso ist es denkbar, dass die Flächenverstärkung auf die Strukturseite gelegt und mit dieser vernäht wird. In einer weiteren bevorzugten Ausführungsform kann die Glattseite mit der Flächenverstärkung verbunden sein. Das Verpackungsmaterial ist durch die Flächenverstärkung robuster ausgebildet, so dass sich Bauteile benachbarter Fächer nicht beschädigen können. Zudem dient die Flächenverstärkung auch dem Schutz des Verpackungsmaterials selbst, da ein Stichschutz ausgebildet ist.

Weiterhin ist es von Vorteil, wenn die Flächenverstärkung eine Strukturplatte, ein Filz und/oder ein disperses System ist. Das disperse System ist dabei insbesondere ein Schaumstoff oder ein Gel. Durch die Flächenverstärkung ist insbesondere eine Dämpfung oder ein Durchstichschutz ausgebildet. Die Strukturplatte ist vorzugsweise als Hohlkammerplatte ausgebildet. Das textile Flächengebilde ist vorzugsweise zumindest an seinem Randbereich mit der Strukturplatte vernäht. Die Strukturseite ist mit dem Filz vorzugsweise durch aufkaschieren verbunden. Das disperse System ist beispielsweise ein Schaumstoff oder ein Baustoff. Die Flächenverstärkung ist eine Matte, Platte bzw. allgemein ein flächiges Gebilde. Um eine besondere Bauteilgeometrie aufnehmen zu können, ist es denkbar, die Flächenverstärkung nur partiell auszubilden.

Vorteilhafterweise ist die Flächenverstärkung unter Ausbildung einer Sandwichstruktur beidseitig mit dem textilen Flächengebilde und/oder einem Gewebe umhüllt. Das Verpackungsmaterial wird vorzugsweise zur Ausbildung eines Gefaches ausgebildet, wobei dieses mehrere Fächer zur Aufnahme von Bauteilen aufweist. Die Seitenwände des Gefaches, insbesondere der Fächer, sind aus dem textilen Flächengebilde ausgebildet. Um dieses nun stabil und insbesondere transportsicher zu gestalten, ist die Flächenverstärkung vorzugsweise zwischen den Seitenwänden zweier Fächer angeordnet. Hierzu bilden die beiden benachbarten Seitenwände gemeinsam eine Aufnahme auf, in welcher die Flächenverstärkung angeordnet ist. Die Flächenverstärkung ist darin eingenäht oder auch eingeklebt. In einer weiteren bevorzugten Ausbildungsform ist die Flächenverstärkung vorgesehen, um eine Dämmung, Seitenverkleidung oder ähnliches auszubilden. Hierzu ist die Flächenverstärkung in das textile Flächengebilde und/oder das Gewebe eingenäht oder eingeklebt. Ebenso ist es denkbar, das textile Flächengebilde und/oder das Gewebe durch kaschieren mit der Flächenverstärkung zu verbinden. Durch die Flächenverstärkung ist das Verpackungsmaterial stoßabsorbierend und dämpfend, so dass es vielseitig einsetzbar ist.

Das Gewebe ist vorteilhafterweise mit einer Kunststoffschicht, insbesondere aus PVC oder Fluorcarbon, versehen, insbesondere imprägniert. Durch das Tränken des Gewebes haften dessen Fäden aneinander, so dass diese dauerhaft miteinander verbunden sind. Alternativ oder ergänzend ist es von Vorteil, wenn das textile Flächengebilde mit einer Kunststoffschicht imprägniert ist. Durch die Kunststoffschicht sind das textile Flächengebilde und/oder das Gewebe vorzugsweise wasserabweisend ausgebildet. Hierzu sind das textile Flächengebilde und/oder das Gewebe in dem Material, insbesondere PVC oder Fluorcarbon, getränkt, so dass dieses Material von jeder Faser aufgenommen werden kann. Durch die Kunststoffschicht wird vorzugsweise zudem die Optik des Flächengebildes und/oder des Gewebes beeinflusst.

Vorgeschlagen wird zudem ein Verfahren zur Herstellung eines Verpackungsmaterials aus einer Sandwichstruktur. Hierbei wird ein textiles Flächengebilde aus Maschenware mit einer Flächenverstärkung verbunden. Weiterhin werden ein Gewebe, das textile Flächengebilde und die Flächenverstärkung miteinander verbunden, so dass die Flächenverstärkung zwischen dem Gewebe und dem textilen Flächengebilde angeordnet ist. Erfindungsgemäß ist das textile Flächengebilde für das Verpackungsmaterial gemäß der vorangegangenen Beschreibung ausgebildet, wobei die genannten Merkmale einzeln oder in beliebiger Kombination vorhanden sein können.

Das textile Flächengebilde ist vorzugsweise eine Wirkware, dessen Maschen durch ein einzelnes Monofilgarn oder Multifilgarn gewirkt werden. In einer alternativen bevorzugten Ausführungsform ist die Maschenware ein Gestrick. Die Oberfläche des textilen Flächengebildes ist hierdurch glatt und weist keine abstehenden Faserenden auf. Um das flexible textile Flächengebilde stabiler bereitzustellen, wird die Flächenverstärkung mit diesem verbunden. Hierzu wird die Flächenverstärkung vorzugsweise mit dem Flächengebilde verklebt oder auf dieses kaschiert. Ebenso ist es denkbar, die Flächenverstärkung auf das Flächengebilde zu nähen. Auf diese Weise kann die Flächenverstärkung komplett von dem Flächengebilde umhüllt werden. Alternativ ist es denkbar, lediglich eine erste Oberfläche der Flächenverstärkung mit dem Flächengebilde zu bedecken. Eine der ersten Oberfläche gegenüberliegende zweite Oberfläche der Flächenverstärkung wird mit dem Gewebe verbunden, insbesondere aufgenäht, kaschiert oder geklebt. Das Verpackungsmaterial weist somit zur Ausbildung der Sandwichstruktur mehrere Schichten auf. Der Rand dieser Sandwichstruktur ist vorzugsweise eingesäumt. Die Sandwichstruktur ist ideal für Verpackungen jeglicher Art geeignet, da diese insbesondere durch die Wahl der Flächenverstärkung flexibel oder auch starr ausgebildet werden kann.

Vorteilhafterweise wird das textile Flächengebilde derart gestrickt und/oder gewirkt, dass es eine Strukturseite und eine Glattseite aufweist. Die Strukturseite ist zur Verbindung mit der Flächenverstärkung vorgesehen. Die Topologie des Flächengebildes wird maßgeblich durch das gewählte Herstellungsverfahren beeinflusst. Gewirke und Gestricke weisen charakteristischerweise eine glatte Seite, insbesondere die Glattseite, und eine raue Seite, insbesondere die Strukturseite, auf. Die Topologie der Strukturseite entsteht im Wesentlichen durch ineinander gelegte Schlaufen der Maschenware. Die raue Strukturseite ist hierdurch ideal vorbereitet, um Verbindungsmittel wie Kleber und dergleichen aufzunehmen, so dass eine zuverlässige Verbindung ausgebildet ist.

Weiterhin ist es von Vorteil, wenn das Gewebe mit einer Kunststoffschicht, insbesondere PVC oder Fluorcarbon, versehen. Das Gewebe wird mit der Kunststoffschickt imprägniert. Durch die Kunststoffbeschichtung wird das Gewebe effizient zusammengehalten. Zudem werden die Eigenschaften des Gewebes hinsichtlich seiner Scheuerbeständigkeit, Wasserresistenz und/oder Entflammbarkeit positiv beeinflusst.

Die Sandwichstruktur wird vorteilhafterweise als trennbare Meterware hergestellt. So laufen das Gewebe, die Flächenverstärkung und/oder das textile Flächengebilde vorzugsweise in einer Kaschierwalze zusammen, um miteinander verbunden zu werden. Hierdurch können pro Minute bis zu 60 Meter der Sandwichstruktur hergestellt werden. Die Flächenverstärkung wird dabei an seiner Oberfläche angeschmolzen und mit dem Gewebe und/oder dem textilen Flächengebilde zur Sandwichstruktur verbunden. Alternativ ist es von Vorteil, wenn das textile Flächengebilde und/oder das Gewebe auf die Flächenverstärkung genäht oder geklebt werden.

Von Vorteil ist es zudem, wenn die Meterware unter Ausbildung wenigstens einer Trennkante in Zuschnitte geteilt wird. Die Verpackung kann hierdurch einfach an unterschiedliche Bauteilgeometrien angepasst werden. Die Zuschnitte werden vorzugsweise geschnitten oder gestanzt. Ebenso sind auch andere Trennverfahren denkbar.

Die Trennkanten der Zuschnitte werden vorteilhafterweise durch eine Kantenabdeckung, insbesondere eine Textil, verdeckt und mit dem Zuschnitt verbunden, insbesondere vernäht. Die Kantenabdeckung wird vorzugsweise durch das Gewebe, das textile Flächengebilde und/oder die Flächenverstärkung ausgebildet. Die Trennkanten des Verpackungsmaterials, insbesondere der Sandwichstruktur, sind vorzugsweise abgedeckt, so dass aufzunehmende Bauteile nicht beschäftigt werden können. Weiterhin sind die Trennkanten robust, so dass die Verpackung auch hohen Beanspruchungen zuverlässig Stand hält.

Weitere Vorteile der Erfindung sind in den nachfolgenden Ausführungsbeispielen beschrieben. Es zeigt:
- **Figur 1**: eine schematische Ansicht einer Vorderseite eines textilen Flächengebildes,
- **Figur 2**: eine schematische Ansicht einer Rückseite eines textilen Flächengebildes,
- **Figur 3**: eine schematische Schnittdarstellung eines textilen Flächengebildes mit einer Flächenverstärkung gemäß einer ersten Ausführungsform,
- **Figur 4**: eine schematische Schnittdarstellung des textilen Flächengebildes gemäß einer weiteren Ausführungsform,
- **Figur 5**: eine schematische Schnittdarstellung einer dritten Ausführungsform des textilen Flächengebildes,
- **Figur 6**: eine schematische Schnittdarstellung einer vierten Ausführungsform des textilen Flächengebildes,
- **Figur 7**: eine schematische Draufsicht eines Gewebes,
- **Figur 8**: einen schematischen Querschnitt eines Monofilgarns und
- **Figur 9**: einen schematischen Querschnitt eines Multifilgarns.

Bei der Beschreibung der in den Figuren dargestellten Ausführungsbeispiele werden für Merkmale, die im Vergleich zu in anderen Figuren dargestellten Ausführungsbeispielen in ihrer Ausgestaltung und/oder Wirkweise identisch und/oder zumindest vergleichbar sind, gleiche Bezugszeichen verwendet. Sofern diese nicht nochmals detailliert erläutert werden, entspricht deren Ausgestaltung und/oder Wirkweise der Ausgestaltung und Wirkweise der vorstehend bereits beschriebenen Merkmale.

Die Figur 1 zeigt eine schematische Ansicht eines textilen Flächengebildes 1. Das textile Flächengebilde 1 ist aus einem einzelnen endlosen Garn 2 hergestellt. Das Garn 2 ist vorzugsweise ein Multifilgarn 3 oder ein Multifilgarn 4 gemäß der Figuren 8 oder 9. Das Garn 2 wird zu einer Maschenware 5 gewirkt bzw. gestrickt. Die dargestellte Maschenware 5 ist ein Gestrick bzw. ein Einfadengewirke. Ob das Garn 2 letztlich gewirkt oder gestrickt wird, ist für das Ergebnis unerheblich. Wesentlich ist dabei, dass die Maschenware 5 mehrere querlaufende Maschenreihen 6 aufweist, welche vorzugsweise alle aus einem einzelnen, insbesondere immer demselben, Garn 2 ausgebildet sind. Hierzu wird das eine Garn 2 querlaufend zu Schlaufen 7 gelegt, wobei jeweils mehrere nebeneinander angeordnete Schlaufen 7 eine Maschenreihe 6 bilden. Die Schlaufen 7 benachbarter Maschenreihen 6 greifen ineinander, wodurch diese miteinander verbunden sind. Insgesamt wird hierdurch eine äußerst dehnfähige Maschenware 5 und somit ein flexibles textile Flächengebilde 1 ausgebildet. Durch entsprechendes Verschlingen bzw. Verknoten der einzelnen Schlaufen 7 weist eine dargestellte Vorderseite 8 des textilen Flächengebildes 1 eine Glattseite 9 auf. Die Glattseite 2 ist sehr glatt und anschmiegsam.

Die Figur 2 zeigt eine Rückseite 10 des textilen Flächengebildes 1, welche als Strukturseite 11 ausgebildet ist. Die Strukturseite 11 wird durch die übereinander liegenden bzw. miteinander verschlungenen Schlaufen 7 ausgebildet. Insbesondere die hierdurch entstehende örtliche Erhöhung 12 im Bereich des übereinanderliegenden Garns 2 ist charakteristisch für die Rauheit der Strukturseite 11. Die Strukturseite 11 ist rauer als die Glattseite 9 (vgl. Figur 1).

Weiterhin ist es denkbar, die Vorderseite 8 und die Rückseite 10 als Glattseite 9 oder beide Seiten 8, 9 als Strukturseite 11 auszubilden. Die Glattseite 9 und Strukturseite 11 werden durch hinlänglich bekannte Strick- bzw. Wirkmuster ausgebildet, weshalb das zugehörige Herstellverfahren nicht im Detail beschrieben wird. Die Garnfeinheit des textilen Flächengebildes 1 beträgt etwa 200 dtex und ist sehr fein.

Die Figur 3 zeigt ein alternatives Ausführungsbeispiel des textilen Flächengebildes 1, worin die Strukturseite 11 der Maschenware 5 mit einer Flächenverstärkung 13 verbunden ist. Ebenso kann auch die Glattseite 10 (vgl. Fig. 2) mit der Flächenverstärkung 13 verbunden sein. Die Flächenverstärkung 13 ist eine Strukturplatte 14. Die Strukturplatte 14 ist vorzugsweise eine aus Kunststoff hergestellte Hohlkammerplatte. Alternativ ist die Flächenverstärkung 13 ein Filz oder ein disperses System, insbesondere ein Schaumstoff oder ein Gel. Die Art der Flächenverstärkung 13 wird je nach Anwendungsfall des textilen Flächengebildes 1 individuell bestimmt. Soll das auszubildende Verpackungsmaterial empfindliche Bauteile aufnehmen, an welche sich das Verpackungsmaterial weich anschmiegen soll, wird vorzugsweise eine flexible Flächenverstärkung 13 aus Schaumstoff gewählt. Um zusätzlich zu dem durch das textile Flächengebilde 1 wirkenden Kratzschutz eine stichfeste Verpackung auszubilden, wird die Flächenverstärkung 13 von der Strukturplatte 14 ausgebildet. Durch den Einsatz von Gel kann das Verpackungsmaterial zugleich dem Erfordernis der Flexibilität und des Stichschutzes gerecht werden. Ebenso sind Kombinationen mehrerer unterschiedlicher Materialien zur Ausbildung der Flächenverstärkung 13 denkbar. Die Flächenverstärkung 13 ist mit dem textilen Flächengebilde 1 vernäht, verklebt oder aufkaschiert.

Das textile Flächengebilde 1 wird mit und ohne die Flächenverstärkung 13 als Meterware hergestellt. Die Meterware wird je nach Bedarf zugeschnitten, damit die Größe des Verpackungsmaterials individuell festgelegt werden kann. Beim Schnitt der Meterware wird eine Trennkante 15 ausgebildet. Die Trennkante 15 kann vernäht werden, damit sich die in Figur 3 dargestellten Schichten, insbesondere die Flächenverstärkung 13 und das textile Flächengebilde 1, nicht voneinander lösen können.

Die Figur 4 zeigt ein alternatives Ausführungsbeispiel des mit der Flächenverstärkung 13 verbundenen textilen Flächengebildes 1. Die Trennkante 15 ist hierbei von einer Kantenabdeckung 16 abgedeckt. Die Kantenabdeckung 16 ist ein Textil, welches zumindest mit der Flächenverstärkung 13 verbunden, insbesondere vernäht oder verklebt ist. In Figur 4 ist die Kantenabdeckung 16 von dem textilen Flächengebilde 1 selbst ausgebildet, wobei dieses um die Trennkante 15 umgeschlagen wird, so dass die Trennkante 15 vollständig verdeckt ist. Das textile Flächengebilde 1 ist im an die Trennkante 15 angrenzenden Bereich mit der Flächenverstärkung 1 verbunden.

Im Gegensatz zu der Figur 3 ist das textile Flächengebilde 1 in der Figur 4 mit zwei Glattseiten 9 ausgebildet. Die Glattseite 9 ist somit zum einen außerhalb zum Kontakt mit dem Bauteil angeordnet. Zum anderen ist das textile Flächengebilde 1 an seiner Glattseite 9 mit der Flächenverstärkung 13 verbunden.

Die Figur 5 zeigt eine schematische Schnittdarstellung eines alternativen Ausführungsbeispiels des textilen Flächengebildes 1. Das textile Flächengebilde 1 ist mit der Flächenverstärkung 13 verbunden. Vorzugsweise ist die Strukturseite 11 der Maschenware 5, insbesondere des Gestricks oder des Gewirkes, mit der Flächenverstärkung 13 verbunden. Die Glattseite 9 ist außenliegend angeordnet. Ebenso können beide Seiten des textilen Flächengebildes 1 als Glattseite 9 oder Strukturseite 11 ausgebildet sein. Die Flächenverstärkung 13 ist beidseitig mit dem textilen Flächengebilde 1 verbunden, so dass eine Sandwichstruktur 17 ausgebildet ist. Die Sandwichstruktur 17 wird als Meterware hergestellt und nach Bedarf unter Ausbildung der Trennkante 15 geschnitten.

Die Trennkante 15 der Sandwichstruktur 17 ist gemäß der Figur 6 von der Kantenabdeckung 16 verdeckt angeordnet. Im Gegensatz zur Figur 4 ist die Kantenabdeckung 16 nicht von dem textilen Flächengebilde 1 selbst, sondern von einem separaten Textil ausgebildet. Die Kantenabdeckung 16 ist mit der Sandwichstruktur 17 verklebt, aufkaschiert oder mit dieser vernäht.

Die Flächenverstärkung 13 ist auf einer ersten Seite 22 mit der Maschenware 5 verbunden. Auf einer zweiten Seite 23, welche insbesondere der ersten Seite 22 gegenüberliegt, ist die Flächenverstärkung 13 mit dem Gewebe 18 (vgl. Fig. 7) verbunden. Das Gewebe 18 und die Maschenware 5 umhüllen die Flächenverstärkung 13 somit gemeinsam. Grundsätzlich kann die Flächenverstärkung 13 lediglich von der Maschenware 5 bzw. dem textilen Flächengebilde 1 umhüllt sein. Ebenso ist es denkbar, lediglich das Gewebe 18 mit der Flächenverstärkung 13 zu verbinden.

Selbstredend kann das Verpackungsmaterial der Figuren 3 bis 6 durch den Zuschnitt eine oder mehrere Trennkanten 15 aufweisen. Es ist möglich jede Trennkante 15 jeweils einzeln mit einer Kantenabdeckung 16 zu verdecken. Alternativ kann an jeder Trennkante 15 eine separate Kantenabdeckung 16 angeordnet sein. Ebenso ist es denkbar, lediglich einzelne Trennkanten 16 zu verdecken und andere Trennkanten 16 nicht.

Die Figur 7 zeigt das Gewebe 18 mit welchem die Flächenverstärkung 13 (vgl. Fig. 3 bis 6) umhüllt werden kann. Das Gewebe 18, welches mehrere quer zueinander angeordnete Garnreihen 19 aufweist, ist mit einer Kunststoffschicht 20 versehen. Die Kunststoffschicht 20 ist aus PVC oder Fluorcarbon. Das Gewebe 18 wird mit der Kunststoffschicht 20 imprägniert. Hierdurch ist ein stabiles Gewebe 18 ausgebildet, dessen Garnreihen 19 fest zusammenhalten.

Die Figur 8 zeigt das Monofilgarn 3, welches zur Ausbildung der Maschenware 5 bzw. des textilen Flächengebildes 1 vorgesehen ist. Das Monofilgarn 3 besteht aus einem einzelnen Filament 21. Zur Herstellung des Monofilgarns 3 wird Kunststoff, insbesondere Polyamid oder Nylon, beispielsweise durch eine nicht dargestellte formgebende Öffnung eines Extruders gepresst, bis die gewünschte Länge des Monofilgarns 3 erreicht ist. Die Maschenware 5 wird aus einem einzigen Monofilgarn 2 hergestellt.

Die Figur 9 zeigt das Multifilgarn 4, welches zur Ausbildung des textilen Flächengebildes 1 vorgesehen ist. Das Multifilgarn 4 besteht aus mehreren Filamenten 21 die zusammengefasst angeordnet sind. Die Filamente 21 ohne Drehung bzw. ungezwirnt verarbeitet. Ebenso können die Filamente 21 des Multifilgarns 4 gezwirnt, also mit Drehung, verarbeitet sein.

Die vorliegende Erfindung ist nicht auf die dargestellten und beschriebenen Ausführungsbeispiele beschränkt. Abwandlungen im Rahmen der Patentansprüche sind ebenso möglich wie eine Kombination der Merkmale, auch wenn diese in unterschiedlichen Ausführungsbeispielen dargestellt und beschrieben sind.

### Bezugszeichenliste

- 1: Textiles Flächengebilde
- 2: Garn
- 3: Multifilgarn
- 4: Monofilgarn
- 5: Maschenware
- 6: Maschenreihe
- 7: Schlaufen
- 8: Vorderseite
- 9: Glattseite
- 10: Rückseite
- 11: Strukturseite
- 12: Erhöhung
- 13: Flächenverstärkung
- 14: Strukturplatte
- 15: Trennkante
- 16: Kantenabdeckung
- 17: Sandwichstruktur
- 18: Gewebe
- 19: Garnreihen
- 20: Kunststoffschicht
- 21: Filament
- 22: Erste Seite
- 23: Zweite Seite

## Patentansprüche

1. Verpackungsmaterial aus einem textilen Flächengebilde (1) zur Aufnahme wenigstens eines Bauteils, wobei das textile Flächengebilde (1) als Maschenware (5) ausgebildet ist,
**dadurch gekennzeichnet, dass**
die Maschenware (5) aus einem endlosen Monofilgarn (4) und/oder einem Multifilgarn (3) hergestellt ist.

2. Verpackungsmaterial nach dem vorherigen Anspruch, **dadurch gekennzeichnet, dass** die Maschenware (5) ein Gewirke oder ein Gestrick ist.

3. Verpackungsmaterial nach einem oder mehreren der vorherigen Ansprüche, **dadurch gekennzeichnet, dass** das Monofilgarn (4) und/oder das Multifilgarn (3) aus einer Kunstfaser, insbesondere Polyamid oder Nylon, ausgebildet ist.

4. Verpackungsmaterial nach einem oder mehreren der vorherigen Ansprüche, **dadurch gekennzeichnet, dass** das Monofilgarn (4) und/oder das Multifilgarn (3) ungedreht und/oder ungezwirnt verarbeitet ist.

5. Verpackungsmaterial nach einem oder mehreren der vorherigen Ansprüche, **dadurch gekennzeichnet, dass** das textile Flächengebilde (1) dehnbar ist, so dass sich das textile Flächengebilde (1) an das Bauteil anpasst.

6. Verpackungsmaterial nach einem oder mehreren der vorherigen Ansprüche, **dadurch gekennzeichnet, dass** das textile Flächengebilde (1) eine Strukturseite (11) und eine Glattseite (9) aufweist oder beidseitig als Strukturseite (11) oder Glattseite (9) ausgebildet ist.

7. Verpackungsmaterial nach einem oder mehreren der vorherigen Ansprüche, **dadurch gekennzeichnet, dass** das textile Flächengebilde (1) eine Garnfeinheit von bis zu 200 dtex aufweist.

8. Verpackungsmaterial nach einem oder mehreren der vorherigen Ansprüche, **dadurch gekennzeichnet, dass** die Strukturseite (11) mit einer Flächenverstärkung (13) verbunden, insbesondere aufkaschiert, geklebt oder genäht, ist.

9. Verpackungsmaterial nach einem oder mehreren der vorherigen Ansprüche, **dadurch gekennzeichnet, dass** die Flächenverstärkung (13) eine Strukturplatte (14), ein Filz und/oder ein disperes System, insbesondere ein Schaumstoff oder ein Gel, ist.

10. Verpackungsmaterial nach einem oder mehreren der vorherigen Ansprüche, **dadurch gekennzeichnet, dass** die Flächenverstärkung (13) unter Ausbildung einer Sandwichstruktur (17) beidseitig mit dem textilen Flächengebilde (1) und/oder einem Gewebe (18) umhüllt ist.

11. Verpackungsmaterial nach einem oder mehreren der vorherigen Ansprüche, **dadurch gekennzeichnet, dass** das Gewebe (18) mit einer Kunststoffschicht (20), insbesondere aus PVC oder Fluorcarbon, versehen, insbesondere imprägniert, ist.

12. Verfahren zur Herstellung eines Verpackungsmaterials aus einer Sandwichstruktur (17),
bei welchem ein textiles Flächengebilde (1) aus Maschenware (5) mit einer Flächenverstärkung (13) verbunden wird,
und ein Gewebe (18), das textile Flächengebilde (1) und die Flächenverstärkung (13) miteinander verbunden werden, so dass die Flächenverstärkung (13) zwischen dem Gewebe (18) und dem textilen Flächengebilde (1) angeordnet ist,
**dadurch gekennzeichnet, dass**
das textile Flächengebilde (1) für das Verpackungsmaterial nach einem oder mehreren der vorherigen Ansprüche ausgebildet wird.

13. Verfahren zur Herstellung einer Sandwichstruktur nach dem vorherigen Anspruch, **dadurch gekennzeichnet, dass** das textile Flächengebilde (1) derart gewirkt und/oder gestrickt wird, dass es eine Strukturseite (11) und eine Glattseite (9) aufweist, wobei die Strukturseite (11) zur Verbindung mit der Flächenverstärkung (13) vorgesehen ist.

14. Verfahren zur Herstellung einer Sandwichstruktur nach einem oder mehreren der vorherigen Ansprüche, **dadurch gekennzeichnet, dass** die Sandwichstruktur (17) als trennbare Meterware hergestellt wird.

15. Verfahren zur Herstellung einer Sandwichstruktur nach einem oder mehreren der vorherigen Ansprüche, **dadurch gekennzeichnet, dass** die Meterware unter Ausbildung wenigstens einer Trennkante (15) in Zuschnitte geteilt wird und/oder die Trennkanten (15) der Zuschnitte durch eine Kantenabdeckung (16), insbesondere ein Textil, verdeckt werden, wobei diese Kantenabdeckung (16) mit dem Zuschnitt verbunden, insbesondere vernäht, wird.
